# EUROPÄISCHE PATENTSCHRIFT

(11) **EP 0 474 999 B1**
(45) Veröffentlichungstag und Bekanntmachung des Hinweises auf die Patenterteilung: **08.06.1994**
(21) Anmeldenummer: 91110836.3
(22) Anmeldetag: 29.06.1991
(51) Int. Cl.: B65H 29/66

(54) **Verfahren zum Verarbeiten von in einer Schuppenformation anfallenden Druckereiprodukten**
Method for handling printed products arriving in a shingled formation
Procédé pour traiter des produits imprimés arrivant en formation d'écailles de poisson

(30) Priorität: 28.08.1990 CH 2796/90
(43) Veröffentlichungstag der Anmeldung: 18.03.1992
(73) Patentinhaber: Ferag AG, CH-8340 Hinwil (CH)
(72) Erfinder: Honegger, Werner, CH-8630 Tann Rüti (CH)
(74) Vertreter: Patentanwälte Schaad, Balass, Menzl & Partner AG

(56) Entgegenhaltungen:
- EP-A- 0 147 528
- EP-A- 0 324 900
- US-A- 2 708 863

## Beschreibung

Die vorliegende Erfindung betrifft ein Verfahren zum Verarbeiten von in einer Schuppenformation bestimmter Länge und mit ungefähr gleichem Schuppenabstand anfallenden Druckereiprodukten, wie Zeitungen, Zeitschriften und dergleichen, gemäss dem Oberbegriff des Anspruchs 1, sowie ein nach diesem Verfahren hergestelltes Paket.

Ein Verfahren dieser Art ist aus der DE-A-33 30 485 und den US-PSen 4,688,368 und 4,844,256 bekannt. Dabei werden die in einer Schuppenformation bestimmter Länge und mit ungefähr gleichem Schuppenabstand anfallenden Druckereiprodukte vom einen Ende der Schuppenformation her beginnend aufgerollt und um die so gebildete Druckereiprodukterolle herum wird eine diese zusammenhaltende Umhüllung bzw. Umreifung gelegt. Das so gebildete versandtbereite und von Hand manipulierbare Paket ist äusserst stabil und einfach in der Handhabung. Die einzelnen Druckereiprodukte werden dem Paket vom Zentrum her entnommen.

Eine Vorrichtung zum Herstellen solcher tragbarer, rohrförmiger Pakete ist beispielsweise aus der EP-A-0 313 781 und der entsprechenden US-A-4,909,015 bekannt. Im weiteren lehren die EP-A-0 243 906 und die entsprechende US-A-4,811,548 zur weiteren Verbesserung der Handhabbarkeit solcher Pakete, diese mit einer Tragschlaufe zu versehen, die aus einem länglichen Tragelement besteht, welches durch das Innere und auf der Aussenseite der Druckereiprodukterolle verläuft.

Von den Endverbrauchern von Paketen von Druckereiprodukten, beispielsweise von Kioskverkäufern oder Zeitungs- und Zeitschriftenverträgern wird nun oft gewünscht, dass zum einzelweisen oder mehrfachen Entnehmen von Druckereiprodukten diese nicht in einem rohrförmigen, sondern in einem stapelförmigen Paket angeordnet sind. Um diesem Wunsch nachzukommen, werden wie allgemein bekannt, die in Schuppenformation anfallenden Druckereiprodukte in einem vertikalen Stapelschacht gestapelt und zusammengepresst (siehe z.B. DE-A-27 52 514 oder die entsprechende US-PS 4,140,052). Anschliessend erfolgt ein Zwischentransport des Stapels aus den lose aufeinanderliegenden Druckereiprodukten zu einer Verpackungsstation, in welcher der Stapel mittels einer Einwickelmaschine mit einem Schutzumschlag, beispielsweise aus Kunststoffolie versehen und anschliessend zum Zusammenhalten umreift wird. Für diese Umreifung, die häufig eine Kreuzumreifung ist, wird üblicherweise Schnur oder Kunststoffband verwendet. Der Endverbraucher hat dann die Umreifung und den Schutzumschlag zu entfernen. Es ist nun einzusehen, dass die Herstellung solcher stapelförmiger, versandtbereiter Pakete wesentlich aufwendiger ist, als die Herstellung von rohrförmigen Paketen. Im weitern sind für den Versand rohrförmige Pakete, beispielsweise auf Paletten, mit vertikal verlaufender Längsachse stabiler stapelbar als herkömmliche stapelförmige Pakete.

Ausgehend von diesem Stand der Technik ist es eine Aufgabe der vorliegenden Erfindung, ein gattungsgemässes Verfahren vorzuschlagen, das unter Ausnützung der Vorteile für die Herstellung und die Handhabbarkeit von rollenförmigen, von Hand manipulierbaren Paketen aus Druckereiprodukten dem Endverbraucher die Möglichkeit bietet, einzelne Druckereiprodukte von einem Stapel entnehmen zu können.

Diese Aufgabe wird durch ein Verfahren, das die Merkmale des kennzeichnenden Teils des Anspruchs 1 aufweist, gelöst.

Das Zusammenschieben von in einer Schuppenformation anfallenden Druckereiprodukten zu einer schuppenartigen Formation, deren Formationslänge so gewählt ist, dass der Endverbraucher nach dem Entrollen des Paketes mit seinen Händen gleichzeitig die beiden Enden der Formation noch ergreifen kann, ermöglicht es ihm, die Druckereiprodukte auf kleinem Raum zu einem Stapel aufeinander zu schieben.

Bei einer besonders bevorzugten Ausführungsform des Verfahrens gemäss Anspruch 3 wird die Bildung eines äusserst kompakten Paketes ermöglicht, da die zuinnerst im Paket angeordneten Druckereiprodukte mit grossem Schuppenabstand sehr eng gerollt werden können.

Weitere bevorzugte Ausführungsformen des Verfahrens sind in den weiteren abhängigen Ansprüchen angegeben.

Eine bevorzugte Ausbildungsform eines nach dem erfindungsgemässen Verfahren hergestellten Paketes ist im Anspruch 11 angegeben.

Die vorliegende Erfindung wird nun anhand der Zeichnung näher erläutert. Es zeigen rein schematisch:
- Fig. 1: in einer Schuppenformation bestimmter Länge anfallende Druckereiprodukte;
- Fig. 2 und 3: in einer schuppenartigen Formation angeordnete Druckereiprodukte unterschiedlicher Dicke und mit unterschiedlichem gegenseitigem Schuppenabstand;
- Fig. 4 und 5: durch Aufrollen der schuppenartigen Formationen gemäss Fig. 2 und 3 gebildete Pakete;
- Fig. 6: die schuppenartige Formation gemäss Fig. 2 nach dem Ausrollen;
- Fig. 7: ein durch Aufeinanderschieben der in Fig. 4 gezeigten Druckereiprodukte gebildeter Stapel;
- Fig. 8: eine schuppenartige Formation mit ungefähr konstantem Schuppenabstand und bezüglich der Länge der Schuppenformation gemäss Fig. 1 geringerer Formationslänge;
- Fig. 9: ein durch Aufrollen der schuppenartigen Formation gemäss Fig. 8 gebildetes Paket;
- Fig. 10: eine der in Fig. 8 gezeigten Formation ähnliche schuppenartige Formation mit unterschiedlicher Lage der Druckereiprodukte; und
- Fig. 11: eine Einrichtung zum Aufrollen von schuppenartigen Formationen.

Fig. 1 zeigt in einer Schuppenformation S in Pfeilrichtung A anfallende Druckereiprodukte 10, wobei jedes Druckereiprodukt 10 auf dem vorauslaufenden aufliegt. Bei den Drukereiprodukten 10 handelt es sich um Zeitschriften oder Zeitungen, die mit ihren Falzkanten 12 in Pfeilrichtung A gesehen vorauslaufend in der Schuppenformation S angeordnet sind. Der Schuppenabstand zwischen den Falzkanten 12 aufeinanderfolgender Druckereiprodukte 10 ist mit B bezeichnet und für alle Druckereiprodukte 10 ungefähr konstant. Bei der in der Fig. 1 gezeigten Schuppenformation S der Länge C kann es sich um eine Sektion einer viel längeren Formation, wie sie beispielsweise von Rotationsdruckereimaschinen gebildet wird, handeln, die durch Bildung einer Lücke von jener getrennt wird. Umfasst die Schuppenformation S beispielsweise einhundert Druckereiprodukte mit einem gegenseitigen Schuppenabstand von ungefähr 0,1 m, so beträgt die Länge C etwa 10 m. Die Schuppenformation S liegt auf einem nur schematisch angedeuteten Bandförderer 14 auf und wird in Pfeilrichtung A transportiert.

Die Fig. 2 zeigt eine schuppenartige Formation S1, die durch Zusammenschieben der Druckereiprodukte 10 der Schuppenformation S gemäss Fig. 1 erzeugt wird. In einem in Pfeilrichtung A gesehen vorderen Endabschnitt 16 der schuppenartigen Formation S1 entspricht der Schuppenabstand B zwischen den Falzkanten 12 aufeinanderfolgender Druckereiprodukte 10 im wesentlichen dem in der Fig. 1 gezeigten Schuppenabstand B. Dieser vordere Endabschnitt 16 erstreckt sich im gezeigten Beispiel über den Bereich der vorlaufenden Falzkanten 12 der ersten vier Druckereiprodukte 10. In einem an den vorderen Endabschnitt 16 anschliessenden Bereich 18 wird der Abstand zwischen den Falzkanten 12 aufeinanderfolgender Druckereiprodukte 10 verkleinert, wie dies beispielsweise mit dem Pfeil B1 angedeutet ist. Entgegen Pfeilrichtung A nimmt in diesem Bereich 18 der Schuppenabstand B1 etwa kontinuierlich ab. In einem an den Bereich 18 entgegen Pfeilrichtung A anschliessenden hinteren Endabschnitt 20 bleibt dann der Abstand zwischen den vorlaufenden Falzkanten 12 aufeinanderfolgender Druckereiprodukte 10 ungefähr konstant oder nimmt leicht zu. Diese Anordnung der Druckereiprodukte 10 führt bei einer auf einer ebenen Unterlage aufliegenden schuppenartigen Formation S1 zu einer wellenförmigen Hüllkurve mit einem einzigen Wellenberg zwischen dem vorlaufenden und nachlaufenden Ende 22,24 der schuppenartigen Formation S1. Das Zusammenschieben von Druckereiprodukten 10, unter Verkürzung des Schuppenabstandes B,B1 zu einer schuppenartigen Formation S1 führt zu einer Formationslänge C1, die bei gleicher Anzahl Druckereiprodukte 10 wie in der Schuppenformation S, verglichen zur Länge C, erheblich geringer ist. Die Formationslänge C1 wird so gewählt, dass eine Person das vorlaufende Ende 22 als auch das nachlaufende Ende 24 gleichzeitig mit seinen Händen erreichen kann. Die Formationslänge C1 beträgt somit bevorzugter Weise zwischen 0,8 und 1,5 m. Es ist aber auch möglich, dass diese etwas kürzer oder etwas länger sein kann.

Unterhalb der schuppenartigen Formation S1 ist ein Teil eines Umhüllelementes 26 gezeigt, das mit seinem hinteren Endbereich 28 über das nachlaufende Ende 24 vorsteht und das die schuppenartige Formation S1 bis in dem Bereich des vordersten Druckereiproduktes 10 überlappt. Bei diesem Umhüllelement 26 handelt es sich vorzugsweise um eine Folie aus Kunststoff oder Kraftpapier, die ungefähr die Breite der Druckereiprodukte 10 aufweist. Selbstverständlich kann dieses Umhüllelement 26 auch schmaler oder breiter sein als die Druckereiprodukte 10. Der über die schuppenartige Formation S1 vorstehende hintere Endbereich 28 ist so lange gewählt, dass er nach dem Aufrollen zusammen mit der schuppenartigen Formation S1, wie dies weiter unten näher beschrieben ist, die gesamte so gebildete und in den Fig. 5 und 6 gezeigte Druckereiprodukterolle 30 in Umfangsrichtung umgreift.

Fig. 3 zeigt ebenfalls eine schuppenartige Formation S1, deren Hüllkurve der Hüllkurve der in der Fig. 2 gezeigten schuppenartigen Formation S1 ungefähr entspricht. Der Unterschied besteht darin, dass weniger aber dafür dickere Druckereiprodukte 10 zur schuppenartigen Formation S1 zusammengeschoben sind. Auch in der in Fig. 3 gezeigten schuppenartigen Formation S1 ist der Schuppenabstand B im vorderen Endabschnitt 16 grösser als im daran entgegen Pfeilrichtung A anschliessenden Bereich 18, wo ein verkürzter Schuppenabstand B1 beispielsweise eingezeichnet ist. Das Umhüllelement 26 steht ebenfalls mit seinem hinteren Endbereich 28 über das nachlaufende Ende 24 der schuppenartigen Formation S1 vor, überlappt aber diese nur in einem hinteren Endabschnitt 20. Die Formationslänge C1 zwischen dem vorlaufenden und nachlaufenden Ende 22,24 entspricht ungefähr der Formationslänge C1 der in der Fig. 2 gezeigten schuppenartigen Formation S1.

Zum Zusammenschieben der in Schuppenformation S anfallenden Druckereiprodukte 10 zu einer in den Fig. 2 und 3 gezeigten schuppenartigen Formation S1 kann beispielsweise ein in der Fig. 1 nur schematisch angedeutetes Stosselement 32 verwendet werden, das relativ zur Schuppenformation S in Pfeilrichtung A bewegt wird. Dabei greift das Stosselement 32 am nachlaufenden Ende 24 der Schuppenformation S an und bringt dieses Ende 24 dem vorlaufenden Ende 22 bis auf den der Formationslänge C1 entsprechenden Abstand näher. Die zwischen den einzelnen Druckereiprodukten 12 herrschenden Reibungsverhältnisse führen dann automatisch zu einer der in den Fig. 2 und 3 gezeigten oder sehr ähnlichen, schuppenartigen Formation S1. Andererseits ist es auch möglich, die Schuppenformation S (Fig. 1) in Pfeilrichtung A, beispielsweise mittels des Bandförderers 14 gegen ein in der Fig. 2 strichpunktiert angedeutetes Stauelement 34 zu fördern, welches auf der der schuppenartigen Formation S1 zugewandten Seite eine Kontur aufweist, die der Form der Umhüllenden der schuppenartigen Formation S1 mindestens in jenem Bereich, in welchem der Schuppenabstand verkürzt wird, entspricht. Zum Weiterfördern der so gebildeten schuppenartigen Formation S1 in Pfeilrichtung A kann das Stauelement 34 aus dem Förderbereich mit bekannten Mitteln entfernt werden.

Die schuppenartige Formation S1 wird am vorlaufenden Ende 22 beginnend, in Pfeilrichtung D zu einer Druckereiprodukterolle 30 aufgerollt, wie dies in Fig. 3 angedeutet ist. Die Fig. 5 und 6 zeigen die in den Fig. 2 und 3 dargestellten und zusammen mit dem Hüllelement 26 zu versandbereiten und von Hand manipulierbaren Paketen 35 aufgerollten schuppenartigen Formationen S1. In diesen Paketen 35 ist das Innerste und in der schuppenartigen Formation S1 in Pfeilrichtung A vorderste Druckereiprodukt gezeigt und mit 10 angegeben. Das zusammen mit der schuppenartigen Formation S1 aufgerollte Umhüllelement 26 (Fig. 4) überlappt dieses im Paket 35 zuinnerst liegende Druckereiprodukt 10, trennt die schneckenartig angeordneten Wickellagen der aufgerollten schuppenartigen Formation S1 voneinander und umgreift mit seinem hinteren Endbereich 28 die gesamte Druckereiprodukterolle 30 derart, dass es in einem mit 36 bezeichneten Bereich sich überlappt. Handelt es sich beim Umhüllelelement 28 um eine Kunststoffolie mit Selbsthaftungseigenschaften, so führt diese Überlappung im Bereich 36 zur Selbsthaltung des Paketes 35.

Da bei der in der Fig. 3 gezeigten schuppenartigen Formation das Umhüllelement 26 diese nur leicht im hinteren Endabschnitt 20 überlappt, wird beim Aufrollen der schuppenartigen Formation S1 das Umhüllelement 26 nicht miteingewickelt, sondern kommt ausschliesslich aussen am Umfang der zu einer Druckereiprodukterolle 30 aufgerollten Druckereiprodukte 10 zu liegen. Auch in diesem Fall wird durch die Überlappung des vorderen und hinteren Endbereiches des Umhüllelementes 26 im Überlappungsbereich 36 Selbsthaltung erzielt. Es ist selbstverständlich auch möglich, als Umhüllelement 26 ein Material zu verwenden, das nicht selbsthaltend ist. In diesem Fall kann entweder um das Paket 30 herum eine Umschnürung gelegt werden, oder das hintere Ende des Umhüllelementes 26 wird mit anderen bekannten Mitteln, beispielsweise Klebstreifen, fixiert.

Da die schuppenartigen Formationen S1 im vorderen Endabschnitt 16 infolge der relativ grossen Schuppenabstände B in Pfeilrichtung E dünn sind (Fig. 2 und 3), können diese mit einem kleinen Durchmesser beginnend, aufgerollt werden, was zu kleinen stabilen, einfach handhabbaren Paketen 35 führt, wie dies die Fig. 4 und 5 zeigen. Die zylinderförmigen Pakete 35 weisen ungefähr einen kreisförmigen Querschnitt auf, was auch damit zusammenhängt, dass beim Aufwickeln ein dicker Bereich der Schuppenformation S1 in radialer Richtung gesehen über einen dünneren zu liegen kommt.

Die die Druckereiprodukte 10 enthaltenden, rollenförmigen Pakete 35 werden dem Endverbraucher zugestellt. Dieser legt ein Paket 35 auf eine in der Fig. 6 schematisch dargestellte Auflage 38, löst das hintere Ende des Umhüllelementes 26 und entrollt das Paket 35. Wie dies Fig. 6 zeigt, sind dann die Druckereiprodukte 10 in einer schuppenartigen Formation angeordnet, die der Formation S1 vor dem Aufrollen entspricht (vergleiche Fig. 2). Die Falzkanten 12 der Druckereiprodukte 10 können dabei infolge Umbiegens beim Aufrollen etwas nach oben gebogen sein. Da die Formationslänge C1 derart gewählt ist, dass die Enden 22,24 mit den Händen derselben Person gleichzeitig erfasst werden können, ist es nun durch Gegeneinanderschieben der Enden 22,24 von Hand einfach möglich, aus den Druckereiprodukten 10 einen in der Fig. 7 gezeigten Stapel 40 zu bilden. Von diesem Stapel können dann die einzelnen Druckereiprodukte 10 von oben abgenommen werden.

In der Fig. 8 ist eine weitere schuppenartige Formation S1 gezeigt, in welcher aber der Schuppenabstand B1 zwischen den Falzkanten 12 aufeinanderfolgender Druckereiprodukte 10 auf ein etwa konstantes Mass verkleinert ist. Auch diese schuppenartige Formation S1 wird aus der in der Fig. 1 gezeigten Schuppenformation S durch Zusammenschieben aller Druckereiprodukte 10 gebildet. Dies kann beispielsweise dadurch geschehen, dass bei zwei hintereinander geschalteten Bandförderern der vordere Bandförderer mit geringerer Fördergeschwindigkeit angetrieben ist als der hintere.

Auch bei der in der Fig. 8 gezeigten schuppenartigen Formation S1 ist die Formationslänge C1 derart gewählt, dass das vorlaufende Ende 22 und das nachlaufende Ende 24 von einer Person mit den Händen erfasst werden können. Das Umhüllelement 26 überlappt praktisch die gesamte schuppenartige Formation 10 und steht mit seinem hinteren Endbereich 28 über das nachlaufende Ende 24 vor, um in gleicher Art und Weise, wie weiter oben beschrieben, beim Aufrollen die Windungen voneinander zu trennen und mit seinem hinteren Endbereich 28 die Druckereiprodukterolle 30 zu umgreifen und das Paket 35 zusammenzuhalten (Fig. 9). Der Bereich, in welchem zwei Abschnitte des Hüllelementes 26 einander überlappen und aneinander anliegen, ist mit 36 bezeichnet. In der Fig. 9 ist das innerste Druckereiprodukt, welches dem in der Fig. 8 in Pfeilrichtung A gesehen zuvorderst gezeigten Druckereiprodukt entspricht, mit 10 bezeichnet. Das Umhüllelement 26 überlappt dieses Druckereiprodukt 10 bereichsweise. Es ist zu beachten, dass auch die in der Fig. 8 gezeigte schuppenartige Formation S1 im vorderen Endabschnitt 16 dünner ist als im Mittelbereich. Dadurch ist es möglich, auch in diesem Fall eine Druckereiprodukterolle 30 mit einem Zentrum mit kleinem freien Innendurchmesser herzustellen. Das Zentrum kann dabei bezüglich der etwa kreisförmigen Peripherie des Paketes 35 exzentrisch angeordnet sein.

Auch in diesem Fall wird das Paket 30 vom Endverbraucher entrollt und durch das Gegeneinanderschieben der Enden 22,24 von Hand wird aus der schuppenartigen Formation S1 ein Stapel 40 gebildet, wie er in der Fig. 7 gezeigt ist.

Fig. 10 zeigt eine der in der Fig. 8 dargestellten schuppenartigen Formation S1 ähnliche schuppenartige Formation, wobei aber die Lage der Druckereiprodukte 10 innerhalb der schuppenartigen Formation S1 unterschiedlich ist. In Förderrichtung A der schuppenartigen Formation S1 gesehen, ist in der in der Fig. 10 gezeigten Formation die Falzkante 12 jedes Druckereiproduktes 10 vorlaufend und unten, so dass jedes Druckereiprodukt 10 auf dem nachlaufenden aufliegt. Auch diese schuppenartige Formation S1 wird aus einer Schuppenformation mit grossem Schuppenabstand, in welcher jedes Druckereiprodukt auf dem nachlaufenden aufliegt, durch gleichmässiges Zusammenschieben aller Druckereiprodukte 10 gebildet, so dass der Schuppenabstand B1 zwischen den Falzkanten 12 aufeinanderfolgender Druckereiprodukte 10 auf ein etwa konstantes Mass verkleinert ist. Ein Längsschnitt durch die so gebildete schuppenartige Formation S1 zeigt etwa die Form eines Trapezes.

Auch bei der in der Fig. 10 gezeigten schuppenartigen Formation S1 ist die Formationslänge C1 derart gewählt, dass das vorlaufende Ende 22 und das nachlaufende Ende 24 von einer Person mit den Händen erfasst werden können. Das mit 26 bezeichnete Umhüllelement steht mit seinem hinteren Endbereich 28 über das nachlaufende Ende 24 vor, genau gleich, wie dies weiter oben schon beschrieben ist. Die schuppenartige Formation S1 wird in Pfeilrichtung D zu einem Paket zusammengerollt, das von dem Umhüllelement 26 zusammengehalten wird. Vom Endverbraucher wird das Paket entrollt und aus der so zurückerhaltenen schuppenartigen Formation S1 wird durch Gegeneinanderschieben der Enden 22,24 von Hand ein Stapel gebildet, ähnlich wie dies weiter oben dargelegt ist. Das Aufwickeln der in der Fig. 10 gezeigten schuppenartigen Formation S1 in Pfeilrichtung D erlaubt aber auch das Entnehmen einzelner Druckereiprodukte 10 vom Zentrum der Druckereiprodukterolle her.

Fig. 11 zeigt eine Wickeleinrichtung 42 zum Aufwickeln der in schuppenartiger Formation S1 zugeführten Druckereiprodukte 10 zu einer Druckereiprodukterolle 30 und Umwickeln derselben mit dem Umhüllelement 26. Der Aufbau und die Funktionsweise dieser Wickeleinrichtung 42 ist in der EP-A-0 243 906 bzw. der entsprechenden US-A-4,811,548 ausführlich dargestellt und beschrieben. Aus diesem Grunde wird im folgenden die Wickeleinrichtung 42 nur insoweit beschrieben, als dies für das Verständnis der Fig. 11 notwendig ist. Diese weist einen an einem strichpunktiert angedeuteten Schwenkarm 46 frei drehbar gelagerten Wickeldorn 48 auf. Unterhalb des Wickeldorns 48 ist ein Bändchenförderer 50 vorgesehen. Ein um ein Antriebsrollenpaar 52 und mehrere Umlenkrollen 54,54′,54˝ herumgeführter endloser Riemen 56 umschlingt den Wickeldorn 48 bzw. die darauf aufgewickelten Druckereiprodukte 10 und ist um die den Bandförderer 44 zugewandte Umlenkwalze 50′ des Bändchenförderers 50 geführt. Die Umlenkrollen 54 sind mit Ausnahme der mit 54′ bwz. 54˝ bezeichneten Umlenkrollen ortfest gelagert. Die in Pfeilrichtung F gesehen, dem Wickeldorn 48 vorgeschaltete Umlenkrolle 54′ ist an einem weiteren mit 58 bezeichneten Schwenkarm frei drehbar gelagert. Dieser ist zwischen den beiden strichpunktiert angedeuteten Endstellungen hin- und her verschwenkbar. Die mit 54˝ bezeichnete Umlenkrolle ist ebenfalls an einem Schwenkarm 60 angeordnet, welcher im Uhrzeigersinn vorgespannt ist, um den Riemen 56 gespannt zu halten und die Längenänderung des den Wickeldorn 48 bzw. die darauf aufgewickelten Druckereiprodukte 10 umgreifenden Teils des Riemens 56 zu kompensieren. Der Bändchenförderer 50 ist in Pfeilrichtung F aus der in der Figur 11 gezeigten Arbeitslage in eine Ruhelage verschiebbar, in welcher er das fertiggebildete Paket 30 zum Abstossen desselben ab dem Wickeldorn 48 nicht mehr berührt.

Unterhalb des Bändchenförderers 50 ist eine Vorratsrolle 62 mit darauf aufgewickelter Kunststoffolie 63 auf zwei Lagerwalzen 64 abgelegt. Das weiter oben erwähnte Umhüllelement 26 besteht aus einem Abschnitt dieser Kunststoffolie 63. Die Kunststoffolie 63 ist von der Vorratsrolle 62 her um zwei Umlenkwalzen 66, eine Spannwalze 68 und eine schematisch angedeutete gesteuerte Freigabewalze 70 geführt. Von dieser verläuft die Kunststoffolie 63 zu einer als Bandförderer ausgebildeten, zwischen dem Bandförderer 44 und dem Bändchenförderer 50 angeordneten Spanneinrichtung 72. Zwischen dieser und dem Bändchenförderer 50 ist eine mit einem Pfeil angedeutete und in Pfeilrichtung in die Förderbahn der Kunststoffolie 63 einschwenkbare Schneideinrichtung 74 zum Abtrennen eines das Umhüllelement 26 bildenden Abschnittes von Kunststoffolie 63 vorgesehen.

Die Wickeleinrichtung 42 arbeitet wie folgt. Zu Beginn befindet sich der Wickeldorn 48 in seiner strichpunktiert angedeuteten unteren Endlage, in welcher er auf dem sich in Arbeitsstellung befindenden Bändchenförderer 50 aufliegt. Der entlang dem oberen Trum des Bändchenförderers 50 von der Umlenkwalze 50′ herkommende Riemen 56 umschlingt den Wickeldorn 48 und verläuft von diesem zur Umlenkrolle 54′, die sich in der mit ausgezogenen Linien gezeigten unteren Endlage befindet. Der Riemen 56 wird mittels den Antriebsrollen 52 in Pfeilrichtung G etwa gleich schnell angetrieben wie der Bandförderer 44, der die schuppenartige Formation S1 zuführt. Letzterer wird auf der Unterseite die von der Vorratsrolle 62 abgezogene Kunststoffolie 63 mitgegeben. Der Riemen 56 legt dann die schuppenartige Formation S1 an den Wickeldorn 48 an, um daraus die Druckereiprodukterolle 30 zu bilden. Dabei wird die Kunststoffolie 63 mitaufgewickelt. Infolge der Durchmesserzunahme der auf dem Bändchenförderer 50 aufliegenden Druckereiprodukterolle 30 wird der Schwenkarm 46 sukzessive gegen die obere Lage verschwenkt, in welcher sich der Wickeldorn 48 in der in der Fig. 11 mit ausgezogenen Linien gezeigten Lage befindet. Um während des Aufrollvorgangs die unterschiedliche Dicke der zugeführten schuppenartigen Formation S1 zu berücksichtigen, ist die Umlenkrolle 54′ nach Massgabe dieser Dicke mittels des weiteren Schwenkarms 58 in Richtung gegen die obere Endlage und zurück verschwenkbar. Dazu kann beispielsweise die Dicke der schuppenartigen Formation S1 abgetastet und der weitere Schwenkarm 58 entsprechend gesteuert verschwenkt werden, um die schuppenartige Formation S1 zwischen dem Bändchenförderer 50 und der Umlenkrolle 54′ hindurch passieren zu lassen. Sobald die gesamte schuppenartige Formation S1 auf den Wickeldorn 48 aufgewickelt ist und von der Kunststofffolie 63 die notwendige Länge des nach hinten vorstehenden hinteren Endbereiches 28 (vergleiche Fig. 2 und 3) bei der Schneideinrichtung 74 vorbeigezogen worden ist, wird diese aktiviert, um das Umhüllelement 26 vom verbleibenden Teil der Kunststoffolie 63 abzutrennen. Der Riemen 56 wird dann noch solange angetrieben, bis der hintere Endbereich des Umhüllelementes 26 vollständig an der Druckereiprodukterolle 30 anliegt. Zum Abstossen des fertigen Paketes 35 ab dem Wickeldorn 48 wird der weitere Schwenkarm 58 in die obere Endlage verschwenkt und der Bändchenförderer 50 in Pfeilrichtung F verschoben, so dass sich der Wickeldorn 48 zusammen mit dem Paket 35 in die untere Lage, welche durch den strichpunktiert gezeichneten Wickeldorn 48 angedeutet ist und in welcher der Schwenkarm 46 an einem nicht gezeigten Anschlag ansteht, absenken kann. Danach wird mittels eines ebenfalls nicht gezeigten Stössels das fertige Paket 35 ab dem Wickeldorn 48 abgestossen.

Um die der schuppenartigen Formation S1 mitzugebende Kunststoffolie 63 gespannt halten zu können, ist die als Bandförderer ausgebildete Spanneinrichtung 72 dauernd in Förderrichtung angetrieben und die daran immer anliegende Kunststoffolie 63 wird mittels der Freigabewalze 70 entweder zurückgehalten, falls keine Kunststoffolie 63 der schuppenartigen Formation S1 mitzugeben ist, oder freigegeben, um dieser Kunststoffolie 63 mitzugeben. Die vorgespannte Spannwalze 68 hält im Bereich zwischen der Vorratsrolle 62 und der Freigabewalze 70 die Kunststoffolie 63 gespannt und verhindert durch die Bildung einer Art Vorratsschlaufe eine schlagartige Uberbeanspruchung der Kunststoffolie 63.

Es ist auch denkbar, die schuppenartige Formation S1 mittels andersartigen Aufwickelstationen beliebiger Bauart aufzuwickeln.

Es ist selbstverständlich auch denkbar, in der Schuppenformation S und in der schuppenartigen Formation S1 die Druckereiprodukte 10 derart anzuordnen, dass die der Falzkante 12 gegenüberliegende offene Seitenkante vorlaufend ist. Es wäre natürlich auch denkbar, die schuppenartige Formation S1 vom anderen Ende her oder entgegen der Pfeilrichtung D (vergleiche die Fig. 3 und 10) aufzuwickeln.

Es ist beim Aufeinanderschieben der in Schuppenformation S anfallenden Druckereiprodukte 10 auch möglich, den Schuppenabstand stufenweise zu verringern, d.h. die Druckereiprodukte 10 werden derart aufeinandergeschoben, dass jeweils einige aufeinanderfolgende Druckereiprodukte denselben Schuppenabstand aufweisen und dann wird der Schuppenabstand jeweils für einige nachfolgende Druckereiprodukte 10 verkleinert.

Es wäre auch denkbar, zum Zusammenschieben der in der Schuppenformation S anfallenden Druckereiprodukte 10 dem Bandförderer 14 (Fig. 1) einen weiteren Bandförderer nachzuschalten, dessen Fördergeschwindigkeit derart gesteuert wird, dass beim Übergang von einem Bandförderer 14 auf den anderen die Druckereiprodukte 10 auf den gewünschten Schuppenabstand B,B1 aufeinandergeschoben werden.

Der Vollständigkeit halber sei auch noch erwähnt, dass das Mass für die Länge C der Schuppenformation S durch die Anzahl der Druckereiprodukte 10, die ja in etwa gleichem Schuppenabstand B angeordnet werden, gegeben sein kann.

## Patentansprüche

1. Verfahren zum Verarbeiten von in einer Schuppenformation bestimmter Länge und mit ungefähr gleichem Schuppenabstand anfallenden Druckereiprodukten, wie Zeitungen, Zeitschriften und dergleichen, bei dem eine von den Druckereiprodukten (10) gebildete schuppenartige Formation (S1) zum Bilden eines versandbereiten und von Hand manipulierbaren Paketes (35) vom einen Ende (22) her aufgerollt wird und um die so gebildete Druckereiprodukterolle (30) herum eine diese zusammenhaltende Umhüllung (26) bzw. Umreifung gelegt wird, dadurch gekennzeichnet, dass aus den in der Schuppenformation (S) anfallenden Druckereiprodukten (10) vor dem Aufrollen durch Zusammenschieben von Druckereiprodukten (10) unter gleichzeitiger Verkürzung des Schuppenabstandes (B,B1) die schuppenartige Formation (S1) mit einer bezüglich der Länge (C) der Schuppenformation (S) geringerer Formationslänge (C1) gebildet wird, sodass zum Entnehmen einzelner Druckereiprodukte (10) das Paket (35) entrollbar ist und die Druckereiprodukte (10) von Hand zu einem Stapel (40) aufeinanderschiebbar sind.

2. Verfahren nach Anspruch 1, dadurch gekennzeichnet, dass beim Zusammenschieben der Druckereiprodukte (10) der Schuppenabstand (B) auf ein etwa konstantes Mass (B1) verkleinert wird.

3. Verfahren nach Anspruch 1, dadurch gekennzeichnet, dass beim Aufschieben der Druckereiprodukte (10) der Schuppenabstand (B1) in einem vom genannten einen Ende (22) beabstandeten Bereich (18) gegenüber dem Schuppenabstand (B) in einem an dieses Ende (22) anschliessenden Endabschnitt (16) verkleinert wird.

4. Verfahren nach Anspruch 3, dadurch gekennzeichnet, dass im genannten Bereich (18) der Schuppenabstand (B1) kontinuierlich oder stufenweise verkleinert wird.

5. Verfahren nach einem der Ansprüche 1 bis 4, dadurch gekennzeichnet, dass Druckereiprodukte (10) zum Bilden der schuppenartigen Formation (S1) aufeinander aufgestossen werden.

6. Verfahren nach einem der Ansprüche 1 bis 5, dadurch gekennzeichnet, dass Druckereiprodukte (10) vom dem genannten einen Ende (22) abgewandten zweiten Ende (24) her aufeinander aufgestossen werden.

7. Verfahren nach einem der Ansprüche 1 bis 6, dadurch gekennzeichnet, dass die Umhüllung (26) bzw. Umreifung mit der schuppenartigen Formation (S1), diese mindestens bereichsweise überlappend und über das vom genannten Ende (22) entfernte zweite Ende (24) vorstehend zusammengebracht und mit dieser aufgerollt wird.

8. Verfahren nach Anspruch 7, dadurch gekennzeichnet, dass in der schuppenartigen Formation (S1) im wesentlichen alle Druckereiprodukte (10) von der Umhüllung (26) bzw. Umreifung überlappt werden.

9. Verfahren nach Anspruch 7, dadurch gekennzeichnet, dass in der schuppenartigen Formation (S1) ausschliesslich die Druckereiprodukte (10) im Bereich des zweiten Endes (24) von der Umhüllung (26) bzw. Umreifung überlappt werden.

10. Verfahren nach einem der Ansprüche 1 bis 9, dadurch gekennzeichnet, dass das Paket (35) zum Entnehmen einzelner oder mehrerer Druckereiprodukte (10) entrollt wird und die nun wieder in der schuppenartigen Formation (S1) liegenden Druckereiprodukte (10) von Hand zu einem Stapel (40) aufeinandergeschoben werden.

11. Paket hergestellt nach dem Verfahren gemäss einem der Ansprüche 1 bis 9, wobei ein Bereich (18) der aufgerollten schuppenartigen Formation (S1) mit infolge der Verkleinerung des Schuppenabstandes (B1) grösserer Dicke und ein Bereich (16) der Formation (S1) mit geringerer Dicke, in radialer Richtung gesehen übereinander angordnet sind, um dem Paket (35) ungefähr eine Zylinderform zu geben.

## Claims

1. Method for processing printed products, such as newspapers, magazines and the like, occurring in an imbricated formation of a particular length and with approximately the same imbrication spacing, in which method an imbricated-type formation (S1), formed by the printed products (10), is rolled up from one end (22) to form a package (35) which is ready for dispatch and can be manipulated by hand, and a wrapping (26) or band is placed around the roll (30) of printed product thus formed, holding it together, characterised in that the imbricated-type formation (S1) with a shorter formation length (C1) relative to the length (C) of the imbricated formation (S) is formed from the printed products (10) occurring in the imbricated formation (S) before rolling-up by pushing the printed products (10) together and simultaneously shortening the imbrication spacing (B, B1), so that the package (35) can be unrolled for removing individual printed products (10) and the printed products (10) can be pushed together by hand to form a pile (40).

2. Method according to Claim 1, characterised in that the imbrication spacing (B) is reduced to an approximately constant dimension (B1) when the printed products (10) are pushed together.

3. Method according to Claim 1, characterised in that the imbrication spacing (B1) is reduced in a region (18) spaced away from said one end (22) relative to the imbrication spacing (B) in an end portion (16) adjoining said end (22) when the printed products (10) are pushed together.

4. Method according to Claim 3, characterised in that the imbrication spacing (B1) is reduced continuously or stepwise in the said region (18).

5. Method according to one of Claims 1 to 4, characterised in that printed products (10) are pushed onto one another to form the imbricated-type formation (S1).

6. Method according to one of Claims 1 to 5, characterised in that printed products (10) are pushed onto one another from the second end (24) facing away from said one end (22).

7. Method according to one of Claims 1 to 6, characterised in that the wrapping (26) or band is brought together with the imbricated-type formation (S1), at least partially overlapping the latter and projecting over the second end (24) remote from said end (22), and is rolled up therewith.

8. Method according to Claim 7, characterised in that essentially all the printed products (10) in the imbricated-type formation (S1) are overlapped by the wrapping (26) or band.

9. Method according to Claim 7, characterised in that solely the printed products (10) in the region of the second end (24) in the imbricated-type formation (S1) are overlapped by the wrapping (26) or band.

10. Method according to one of Claims 1 to 9, characterised in that the package (35) is unrolled for removing single or several printed products (10), and the printed products (10) then again lying in the imbricated-type formation (S1) are pushed together by hand to form a pile (40).

11. Package produced by the method according to one of Claims 1 to 9, wherein one region (18) of the rolled-up, imbricated-type formation (S1) with a greater thickness as a result of the reduction in the imbrication spacing (B1) and one region (16) of the formation (S1) with a lesser thickness are arranged one above the other, seen in the radial direction, in order to give the package (35) an approximately cylindrical shape.

## Revendications

1. Procédé de traitement de produits d'imprimerie se présentant dans une formation imbriquée d'une longueur déterminée et à des intervalles d'imbrication sensiblement égaux, tels que des journaux, des revues ou analogues, selon lequel une formation imbriquée (S1) constituée par les produits d'imprimerie (10) est enroulée à partir de l'une des extrémités (22) pour former un paquet (35) prêt à l'expédition et manipulable manuellement et selon lequel le rouleau de produits d'imprimerie (30) est entouré d'une enveloppe (26) et respectivement d'un bandage qui maintient ledit rouleau, **caractérisé en ce** que, à partir des produits d'imprimerie (10) arrivant en formation imbriquée (S), est constituée, avant l'enroulement, par emboîtement des produits d'imprimerie (10) avec raccourcissement simultané de l'intervalle d'imbrication (3, 31), la formation imbriquée (S1) dont la longueur (C1) est plus faible que la longueur (C) de la formation imbriquée (S), de façon à permettre pour le prélèvement de produits d'imprimerie (10) isolés, de dérouler le paquet (35) et de pousser les produits d'imprimerie (10) manuellement les un sur les autres pour former une pile (40).

2. Procédé selon la revendication 1, caractérisé en ce que lors de l'emboîtement des produits d'imprimerie (10), l'intervalle d'imbrication (B) est réduit à une cote (B1) sensiblement constante.

3. Procédé selon la revendication 1, caractérisé en ce que lors de l'empilage des produits d'imprimerie (10), l'intervalle d'imbrication (B1) est réduit dans une région (18) située à distance de l'extrémité précitée (22) par rapport à l'intervalle d'imbrication (B) dans une section terminale (16) qui fait suite à ladite extrémité (22).

4. Procédé selon la revendication 3, caractérisé en ce que dans ladite région (18), l'intervalle d'imbrication (B1) est réduit en continu ou par étapes.

5. Procédé selon l'une des revendications 1 à 4, caractérisé en ce que les produits d'imprimerie (10) sont poussés les uns sur les autres pour constituer la formation imbriquée (S1).

6. Procédé selon l'une des revendications 1 à 5, caractérisé en ce que les produits d'imprimerie (10) sont poussés les uns sur les autres à partir de la seconde extrémité (24) opposée à l'extrémité (22) précitée.

7. Procédé selon l'une des revendications 1 à 6, caractérisé en ce que l'enveloppe (26) et respectivement le bandage est amené en contact avec la formation imbriquée (S1) de manière à recouvrir celle-ci au moins par endroits et à dépasser de la seconde extrémité (24) éloignée de ladite extrémité (22), et enroulé avec ladite formation imbriquée.

8. Procédé selon la revendication 7, caractérisé en ce que dans la formation imbriquée (S1), sensiblement tous les produits d'imprimerie (10) sont recouverts par l'enveloppe (26) et respectivement par le bandage.

9. Procédé selon la revendication 7, caractérisé en ce que dans la formation imbriquée (S1), seuls les produits d'imprimerie (10) situés dans la région de la seconde extrémité (24) sont recouverts par l'enveloppe (26) et respectivement par le bandage.

10. Procédé selon l'une des revendications 1 à 9, caractérisé en ce que le paquet (35) est déroulé pour le prélèvement d'un ou de plusieurs produits d'imprimerie (10) et que les produits d'imprimerie (10) qui se trouvent maintenant à nouveau en formation imbriquée (S1) sont emboîtés manuellement pour former une pile (40).

11. Paquet réalisé d'après le procédé selon l'une des revendications 1 à 9, une section (18) de la formation imbriquée (S1) enroulée dont l'épaisseur est plus grande en raison de la diminution de l'intervalle d'imbrication (B1) et une section (16) de la formation (S1) dont l'épaisseur est plus faible étant disposées en superposition radiale pour conférer au paquet (35) une forme sensiblement cylindrique.
